# EUROPÄISCHE PATENTANMELDUNG

(11) **EP 4 616 962 A1**
(43) Veröffentlichungstag der Anmeldung: **17.09.2025**
(21) Anmeldenummer: 25163203.0
(22) Anmeldetag: 12.03.2025
(51) Int. Cl.: B05B 15/62, A45F 5/02, B65D 83/182, B65D 83/384, F41H 9/10

(54) **TRAGBARES SPRÜHGERÄT, SPRÜHGERÄTSYSTEM**

(30) Priorität: 14.03.2024 DE 102024107367
(71) Anmelder: Carl Hoernecke Chem. Fabrik GmbH & Co. KG, 71720 Oberstenfeld (DE)
(72) Erfinder: Hoernecke, Tobias, 71720 Oberstenfeld (DE)
(74) Vertreter: DREISS Patentanwälte PartG mbB

(57) **Zusammenfassung**

Die Erfindung betrifft ein tragbares Sprühgerät (10), umfassend: ein längliches Gehäuse (12), das bezogen auf seine Längserstreckung zwei Endbereiche (14, 16) aufweist; und eine Gurthalterung (30), die wenigstens einen Montageabschnitt (32), einen Zwischenabschnitt (34) und einen Halteabschnitt (36) aufweist, wobei die Gurthalterung durch den Montageabschnitt an dem Gehäuse montiert ist, wobei sich der Zwischenabschnitt an den Montageabschnitt anschließt und sich in Richtung eines ersten Endbereichs der Endbereiche erstreckt, und wobei sich der Halteabschnitt an den Zwischenabschnitt anschließt und sich in Richtung eines zweiten Endbereichs der Endbereiche erstreckt, sodass ein Gurtelement (52) durch Verlagern in eine dem ersten Endbereich der Endbereiche zugewandte Einschieberichtung (54) zwischen den Halteabschnitt und den Zwischenabschnitt einschiebbar ist, um das Sprühgerät an dem Gurtelement zu befestigen.

## Beschreibung

Die vorliegende Erfindung betrifft das technische Gebiet der Sprühgeräte. Insbesondere betrifft die vorliegende Erfindung ein tragbares Sprühgerät, das zur Befestigung an einem Gurtelement ausgebildet ist. Außerdem betrifft die vorliegende Erfindung ein Sprühgerätsystem mit einem tragbaren Sprühgerät und mit einem Gurtelement.

Tragbare Sprühgeräte werden beispielsweise von Polizeibehörden als Bestandteil der Sicherheitsausrüstung eingesetzt. Üblicherweise werden tragbare Sprühgeräte mit einer Reizstoff-Kartusche ausgerüstet, wobei die Sprühgeräte dann auch als Reizstoff-Sprühgeräte bezeichnet werden. Es ist aber auch eine Ausrüstung der Sprühgeräte mit davon abweichenden Sprühstoff-Kartuschen möglich.

Tragbare Sprühgeräte umfassen typischerweise ein längliches Gehäuse, das bezogen auf seine Längserstreckung zwei Endbereiche aufweist. Zur Befestigung der Sprühgeräte an der Ausrüstung eines Benutzers umfassen Sprühgeräte oftmals eine Gurthalterung, die an dem Gehäuse montiert ist. Eine solche Gurthalterung erstreckt sich typischerweise in Richtung eines der Endbereiche. Um das Sprühgerät an einem Gürtel oder einem sonstigen gurtförmigen Ausrüstungsbestandteil des Benutzers zu befestigen, wird der Gürtel bzw. das gurtförmige Ausrüstungsbestandteil zwischen die Gurthalterung und das Gehäuse eingeschoben.

Die Erfindung beschäftigt sich mit der Aufgabe, den Benutzerkomfort eines tragbaren Sprühgeräts zu verbessern. Insbesondere sollen die Befestigung des Sprühgeräts an einem Gurtelement und die Abnahme des Sprühgeräts von dem Gurtelement intuitiver gestaltet werden.

Erfindungsgemäß ist ein tragbares Sprühgerät mit den Merkmalen des Anspruchs 1 vorgesehen.

Das Sprühgerät umfasst ein längliches Gehäuse, das bezogen auf seine Längserstreckung zwei Endbereiche aufweist, die im Folgenden als erster Endbereich und zweiter Endbereich bezeichnet werden. Das Sprühgerät umfasst außerdem eine, vorzugsweise federelastisch verformbare, Gurthalterung, die an dem Gehäuse montiert ist. Die Gurthalterung umfasst wenigstens einen Montageabschnitt, einen Zwischenabschnitt und einen Halteabschnitt. Durch den Montageabschnitt ist die Gurthalterung an dem Gehäuse montiert. Der Zwischenabschnitt schließt sich an den Montageabschnitt an und erstreckt sich von dem Montageabschnitt in Richtung des ersten Endbereichs der Endbereiche, d.h. von dem zweiten Endbereich der Endbereiche weg. Der Halteabschnitt schließt sich an den Zwischenabschnitt an. Der Halteabschnitt ist also durch den Zwischenabschnitt mit dem Montageabschnitt verbunden. Der Halteabschnitt erstreckt sich von dem Zwischenabschnitt in Richtung des zweiten Endbereichs der Endbereiche, d.h. von dem ersten Endbereich der Endbereiche weg, sodass ein Gurtelement durch Verlagern in eine dem ersten Endbereich der Endbereiche des Gehäuses zugewandte Einschieberichtung zwischen den Halteabschnitt und den Zwischenabschnitt einschiebbar ist, um das Sprühgerät an dem Gurtelement zu befestigen. Der Zwischenabschnitt und der Halteabschnitt erstrecken sich außerhalb des Gehäuses, vorzugsweise entlang einer Außenfläche des Gehäuses. Das Gurtelement kann beim Einschieben senkrecht zu der Einschieberichtung ausgerichtet sein. Ist das Gurtelement zwischen den Halteabschnitt und den Zwischenabschnitt eingeschoben, so sind der Halteabschnitt und der Zwischenabschnitt auf einer jeweils anderen Seite des, insbesondere senkrecht zu der Einschieberichtung ausgerichteten, Gurtelements angeordnet. Das Sprühgerät ist dann an dem Gurtelement befestigt. Ein Herausrutschen des Gurtelements in Einschieberichtung wird durch die Verbindung des Halteabschnitts mit dem Zwischenabschnitt verhindert. Das zwischen den Halteabschnitt und den Zwischenabschnitt eingeschobene Gurtelement kann durch Verlagern in eine der Einschieberichtung entgegengesetzte Ausschieberichtung ausgeschoben werden, um das Sprühgerät von dem Gurtelement abzunehmen. Selbstverständlich kann eine Befestigung bzw. Abnahme des Sprühgeräts auch durch Bewegen des Sprühgeräts erreicht werden. Auch eine gleichzeitige Bewegung von Gurtelement und Sprühgerät ist möglich.

Die beanspruchte Ausgestaltung der Gurthalterung ermöglicht verglichen mit üblicherweise verwendeten Gurthalterungen eine um 180° verdrehte Befestigung des Sprühgeräts an dem Gurtelement. Dadurch können die individuellen Vorlieben eines Benutzers im Hinblick auf die Ausrichtung des befestigten Sprühgeräts berücksichtigt werden. Von besonderem Vorteil ist dabei, dass die um 180° verdrehte Befestigung allein durch die Konstruktion des Gurtelements erreicht wird. Eine gehäuseseitige Veränderung des Sprühgeräts ist hingegen nicht erforderlich.

Im Rahmen der Offenbarung sind von dem Begriff "Gurtelement" Gürtel aber auch sonstige gurtförmige Elemente erfasst, die bspw. an einer Uniform vorhanden sein können.

In einigen Ausführungsformen beträgt die Längserstreckung des Halteabschnitts, also dessen Erstreckung von dem Zwischenabschnitt in Richtung des zweiten Endbereichs, wenigstens 3 cm, vorzugsweise wenigstens 5 cm. Ein derart dimensionierter Halteabschnitt ermöglicht eine mechanisch robuste Befestigung des Sprühgeräts an einem Gurtelement.

In einigen Ausführungsformen beträgt die Längserstreckung des Zwischenabschnitts, also dessen Erstreckung von dem Montageabschnitt in Richtung des zweiten Endbereichs, wenigstens 3 cm, vorzugsweise wenigstens 5 cm.

In einigen Ausführungsformen ist der Halteabschnitt dazu ausgebildet, das zwischen den Halteabschnitt und den Zwischenabschnitt eingeschobene Gurtelement mit einer Spannkraft zu beaufschlagen. Wo die Gurthalterung auf das daran befestigte Gurtelement eine Spannkraft ausübt, wird die Gurthalterung auch als Gurtklemme bezeichnet.

In einigen Ausführungsformen ist der Halteabschnitt dazu ausgebildet, eine insbesondere lösbare Schnappverbindung mit dem Gurtelement auszubilden.

Der Halteabschnitt kann auch dazu ausgebildet sein, sowohl eine insbesondere lösbare Schnappverbindung mit dem Gurtelement auszubilden als auch das Gurtelement mit einer Spannkraft zu beaufschlagen.

Vorzugsweise sind die zwei Endbereiche des Gehäuses ein unterer Endbereich mit einem Boden und ein oberer Endbereich. Zwischen den beiden Endbereichen ist ein mittlerer Bereich des Gehäuses angeordnet.

In einigen Ausführungsformen umfasst das Gehäuse eine Aussprühöffnung zum Aussprühen eines Sprühstoffs. Vorzugsweise umfasst der obere Endbereich des Gehäuses die Aussprühöffnung. In einigen Ausführungsformen ist die Aussprühöffnung in einer Seitenwandung des Gehäuses ausgebildet, vorzugsweise im oberen Endbereich. Entsprechend kann der Sprühstoff bspw. senkrecht zu der Längserstreckung des Gehäuses durch die Aussprühöffnung ausgesprüht werden.

In einigen Ausführungsformen ist das Gehäuse dazu ausgebildet, eine Sprühstoff-Kartusche aufzunehmen. In diesen Ausführungsformen umfasst das Gehäuse vorzugsweise eine Einführöffnung zum Einschieben der Sprühstoff-Kartusche in das Gehäuse. Die Einführöffnung ist bezogen auf die Längsmittelachse des Gehäuses vorzugsweise eine Axialöffnung. Die Einführöffnung kann in dem unteren Endbereich oder in dem oberen Endbereich ausgebildet sein. Vorzugsweise ist der Einführöffnung ein Deckel zugeordnet, der an dem Gehäuse schwenkbar gelagert ist. Der Deckel kann das Sprühgerät gegen eine unbeabsichtigte Betätigung sichern.

In einigen anderen Ausführungsformen wird das Gehäuse durch ein Kartuschengehäuse einer Sprühstoff-Kartusche gebildet. Die Gurthalterung ist dann also an dem Kartuschengehäuse der Sprühstoff-Kartusche montiert.

Insbesondere ist der in der Sprühstoff-Kartusche enthaltene Sprühstoff ein Reizstoff. Bei dem Sprühgerät handelt es sich dann um ein Reizstoff-Sprühgerät. Der Sprühstoff kann aber auch ein Farbstoff oder ein Sprühstoff zur DNA-Markierung sein.

In einigen bevorzugten Ausführungsformen ist vorgesehen, dass der erste Endbereich der obere Endbereich des Gehäuses und der zweite Endbereich der untere Endbereich des Gehäuses ist, wobei der Montageabschnitt an dem unteren Endbereich montiert ist, wobei sich der Zwischenabschnitt von dem Montageabschnitt in Richtung des oberen Endbereichs erstreckt, und wobei sich der Halteabschnitt von dem Zwischenabschnitt in Richtung des unteren Endbereichs erstreckt.

In einigen anderen bevorzugten Ausführungsformen ist vorgesehen, dass der erste Endbereich der untere Endbereich des Gehäuses und der zweite Endbereich der obere Endbereich des Gehäuses ist, wobei der Montageabschnitt an dem oberen Endbereich montiert ist, wobei sich der Zwischenabschnitt von dem Montageabschnitt in Richtung des unteren Endbereichs erstreckt, und wobei sich der Halteabschnitt von dem Zwischenabschnitt in Richtung des oberen Endbereichs erstreckt.

In einigen Ausführungsformen ist die Gurthalterung an dem Gehäuse lösbar montiert, insbesondere an dem unteren Endbereich oder an dem oberen Endbereich. Besonders bevorzugt ist die Gurthalterung durch eine lösbare Formschlussverbindung an dem Gehäuse lösbar montiert. Eine lösbare Montage hat den Vorteil, dass ein Austausch der Gurthalterung möglich ist.

In einigen Ausführungsformen ist der Montageabschnitt zwischen zwei Gehäuseteilen des Gehäuses formschlüssig gehalten. Das Gehäuse ist also mehrteilig ausgebildet. In diesen Ausführungsformen ist der Montageabschnitt vorzugsweise an dem unteren Endbereich des Gehäuses montiert. Beispielsweise ist der Montageabschnitt zwischen einem Hauptkörper des Gehäuses und einem Bodenabschnitt des Gehäuses formschlüssig gehalten.

In einigen anderen Ausführungsformen ist der Montageabschnitt zwischen dem Gehäuse und einer in das Gehäuse eingesetzten Sprühstoff-Kartusche formschlüssig gehalten. In diesen Ausführungsformen ist der Montageabschnitt vorzugsweise an dem oberen Endbereich des Gehäuses montiert.

In einigen anderen Ausführungsformen ist der Montageabschnitt an dem Gehäuse unlösbar montiert. Beispielsweise ist der Montageabschnitt an das Gehäuse angegossen oder angespritzt.

In einigen bevorzugten Ausführungsformen ist vorgesehen, dass ein dem zweiten Endbereich der Endbereiche des Gehäuses zugeordneter Endbereich des Halteabschnitts zur Ausbildung einer Einschiebeführung für das Gurtelement schräg zu dem Gehäuse ausgerichtet ist und sich von dem Gehäuse wegerstreckt. Dies erleichtert das Einschieben des Gurtelements zwischen den Halteabschnitt und den Zwischenabschnitt bzw. das Aufschieben des Sprühgeräts auf das Gurtelement. Vorzugsweise beträgt der Winkel zwischen dem Endbereich des Halteabschnitts und einem benachbarten Wandungsabschnitt des Gehäuses zwischen 10° und 80°, besonders bevorzugt zwischen 20° und 50°. Dadurch wird eine besonders wirksame Einschiebeführung bereitgestellt.

In einigen bevorzugten Ausführungsformen ist vorgesehen, dass der Halteabschnitt eine von dem Gehäuse weggerichtete Ausbuchtung aufweist, die eine Aufnahme für das Gurtelement bildet. Dadurch kann eine besonders sichere Befestigung des Sprühgeräts an dem Gurtelement erreicht werden. Beispielsweise kann das in der Ausbuchtung angeordnete Gurtelement durch eine lösbare Schnappverbindung in der Ausbuchtung gehalten sein. Ein die Ausbuchtung in Richtung des zweiten Endbereichs der Endbereiche abschließender Teil des Halteabschnitts kann mit dem Zwischenabschnitt oder mit dem Gehäuse in Berührung sein. Insbesondere ist der Teil gegen den Zwischenabschnitt oder gegen das Gehäuse vorgespannt.

In einigen bevorzugten Ausführungsformen ist vorgesehen, dass der Halteabschnitt einen länglichen Klemmbereich aufweist, der gegen den Zwischenabschnitt oder gegen das Gehäuse vorgespannt ist. Auch durch eine solche Ausführung des Halteabschnitts kann eine sichere Befestigung des Sprühgeräts an dem Gurtelement erreicht werden. Der Halteabschnitt übt dann auf das eingeschobene Gurtelement eine Spannkraft aus.

In einigen bevorzugten Ausführungsformen ist vorgesehen, dass das Gurtelement durch Verlagern in eine dem zweiten Endbereich der Endbereiche zugewandte weitere Einschieberichtung zwischen den Zwischenabschnitt und das Gehäuse einschiebbar ist, um das Sprühgerät an dem Gurtelement zu befestigen. Das Gurtelement kann beim Einschieben senkrecht zu der weiteren Einschieberichtung ausgerichtet sein. Ist das Gurtelement zwischen den Zwischenabschnitt und das Gehäuse eingeschoben, so sind der Zwischenabschnitt und das Gehäuse auf einer jeweils anderen Seite des, insbesondere senkrecht zu der weiteren Einschieberichtung ausgerichteten, Gurtelements angeordnet. Durch diese Ausbildung der Gurthalterung kann der Funktionsumfang der Gurthalterung erweitert werden, denn das Sprühgerät kann in zwei Befestigungsstellungen an dem Gurtelement befestigt werden, die zueinander um 180° verdreht sind. Das eingeschobene Gurtelement kann dann durch Verlagern in eine der weiteren Einschieberichtung entgegengesetzte weitere Ausschieberichtung ausgeschoben werden, um das Sprühgerät von dem Gurtelement abzunehmen. Selbstverständlich kann eine Befestigung bzw. Abnahme des Sprühgeräts auch durch Bewegen des Sprühgeräts erreicht werden. Auch eine gleichzeitige Bewegung von Gurtelement und Sprühgerät ist denkbar.

In einigen bevorzugten Ausführungsformen ist vorgesehen, dass ein dem ersten Endbereich der Endbereiche des Gehäuses zugeordneter Endbereich des Zwischenabschnitts und ein dem ersten Endbereich der Endbereiche des Gehäuses zugeordneter Endbereich des Halteabschnitts zur Ausbildung einer Einschiebeführung für das Gurtelement schräg zu dem Gehäuse ausgerichtet sind und sich von dem Gehäuse wegerstrecken. Dies erleichtert im Hinblick auf die Anordnung des Gurtelements zwischen dem Zwischenabschnitt und dem Gehäuse das Einschieben des Gurtelements bzw. das Aufschieben des Sprühgeräts auf das Gurtelement.

In einigen bevorzugten Ausführungsformen ist vorgesehen, dass der Zwischenabschnitt eine von dem Gehäuse weggerichtete Ausbuchtung aufweist, die eine Aufnahme für das Gurtelement zwischen dem Zwischenabschnitt und dem Gehäuse bildet. Hierdurch kann eine besonders sichere Befestigung des Sprühgeräts an dem Gurtelement erreicht werden. Beispielsweise kann das in der Ausbuchtung angeordnete Gurtelement durch eine lösbare Schnappverbindung in der Ausbuchtung gehalten sein. Ein die Ausbuchtung in Richtung des ersten Endbereichs der Endbereiche abschließender Teil des Zwischenabschnitts kann mit dem Gehäuse in Berührung sein. Insbesondere ist der Teil gegen das Gehäuse vorgespannt.

In einigen Ausführungsformen ist vorgesehen, dass die Gurthalterung aus einem Metallwerkstoff gefertigt ist. Dadurch kann eine mechanisch besonders robuste Gurthalterung erhalten werden. Besonders bevorzugt ist die Gurthalterung aus Edelstahl gefertigt.

In einigen anderen Ausführungsformen ist vorgesehen, dass die Gurthalterung aus einem Kunststoff gefertigt ist.

In einigen bevorzugten Ausführungsformen ist vorgesehen, dass die Gurthalterung einen gebogenen Metallstab, insbesondere Edelstahlstab, aufweist. Ein Metallstab hat den Vorteil, dass eine Gurthalterung mit einem komplexen Verlauf durch Biegen des Metallstabs fertigungstechnisch dennoch leicht zu realisieren ist. Vorzugsweise weist der Metallstab eine kreisförmige Querschnittsform auf. Es sind aber auch davon abweichende Querschnittsformen möglich. Beispielsweise kann der Metallstab eine rechteckige Querschnittsform aufweisen. Vorzugsweise ist der Metallstab massiv ausgebildet. Der Metallstab kann aber auch röhrenförmig ausgebildet sein.

In einigen anderen Ausführungsformen ist vorgesehen, dass die Gurthalterung durch ein gebogenes Metallblech gebildet ist.

Der Metallstab weist bezogen auf seinen Längsverlauf zwei Längsenden auf. In einigen bevorzugten Ausführungsformen ist vorgesehen, dass die Längsenden des Metallstabs an dem Gehäuse montiert sind. Die Längsenden des Metallstabs bilden also gemeinsam den Montageabschnitt der Gurthalterung aus. An die Längsenden des Metallstabs kann ein gemeinsames Kunststoffteil angegossen oder angespritzt sein. Zur Ausbildung des Zwischenabschnitts und des Halteabschnitts ist der Metallstab mäanderförmig gebogen. Der Zwischenabschnitt und der Halteabschnitt der Gurthalterung werden also durch einen mäanderförmig gebogenen mittleren Teil des Metallstabs, d.h. einen bezogen auf den Längsverlauf des Metallstabs zwischen den Längsenden angeordneten Teil des Metallstabs, gebildet. Es sei darauf hingewiesen, dass sich bei einer solchen Ausführung der Gurthalterung der Längsverlauf der Gurthalterung von dem Längsverlauf des Metallstabs unterscheidet. Bei der Gurthalterung werden die Längsenden durch den Montageabschnitt und durch den Halteabschnitt gebildet. Der Längsverlauf verläuft also von dem Montageabschnitt über den Zwischenabschnitt zu dem Halteabschnitt. Der Montageabschnitt wird aber durch beide Längsenden des Metallstabs gemeinsam gebildet.

Der Halteabschnitt, d.h. das zweite Längsende der Gurthalterung, wird hingegen durch einen mittleren Teil des Metallstabs gebildet, insbesondere durch die Mitte des Metallstabs.

In einigen bevorzugten Ausführungsformen ist vorgesehen, dass der Halteabschnitt durch zwei erste Stababschnitte des Metallstabs gebildet ist, die sich jeweils von dem Zwischenabschnitt in Richtung des zweiten Endbereichs der Endbereiche des Gehäuses erstrecken. Vorzugsweise verlaufen die ersten Stababschnitte wenigstens abschnittsweise zueinander parallel. Die ersten Stababschnitte können den zuvor erwähnten Klemmbereich des Halteabschnitts dadurch ausbilden, dass sie wenigstens abschnittsweise entlang ihrer Längserstreckung mit dem Gehäuse in Berührung und gegen das Gehäuse vorgespannt sind.

In einigen bevorzugten Ausführungsformen ist vorgesehen, dass an den ersten Stababschnitten eine unabhängig von dem Metallstab gefertigte Spreizsicherung angeordnet ist, die einem Spreizen der ersten Stababschnitte relativ zueinander entgegenwirkt. Ein Spreizen der ersten Stababschnitte bezeichnet eine Verformung des Metallstabs, bei der ein Abstand zwischen den ersten Stababschnitten vergrößert wird. Beim Befestigen und beim Abnehmen des Sprühgeräts können Kräfte auf die Gurthalterung wirken, die ein Spreizen der ersten Stababschnitte fördern. Die Spreizsicherung kann solche Kräfte aufnehmen und folglich die ersten Stababschnitte gegen Spreizen sichern. Vorzugsweise ist die Spreizsicherung an dem dem ersten Endbereich der Endbereiche des Gehäuses zugeordneten Endbereich des Zwischenabschnitts, d.h. an entsprechenden Bereichen der ersten Stababschnitte, angeordnet. Dadurch kann ein Spreizen der ersten Stababschnitte besonders wirksam vermieden werden.

In einigen bevorzugten Ausführungsformen ist vorgesehen, dass die Spreizsicherung durch eine Sicherungsöse mit einer Durchgangsöffnung gebildet ist, wobei sich beide ersten Stababschnitte durch die Durchgangsöffnung hindurch erstrecken. Eine solche Spreizsicherung ist zum einen mechanisch besonders robust. Zudem ergibt sich der Vorteil, dass die Spreizsicherung, gegebenenfalls unter geringfügiger Verformung der ersten Stababschnitte, durch Aufschieben der Sicherungsöse leicht anbringbar ist. Im Hinblick auf die Form der Sicherungsöse sind verschiedene Ausführungen möglich. Vorzugsweise ist die Sicherungsöse ovalförmig ausgebildet.

In einigen Ausführungsformen ist vorgesehen, dass die Sicherungsöse durch einen gebogenen weiteren Metallstab, insbesondere einen weiteren Edelstahlstab, gebildet ist. Der weitere Metallstab ist also derart gebogen, dass er die Sicherungsöse mit der Durchgangsöffnung bildet. Eine solche Sicherungsöse ist einfach in der Fertigung und mechanisch robust.

In einigen bevorzugten Ausführungsformen ist vorgesehen, dass der Zwischenabschnitt durch zwei zweite Stababschnitte des Metallstabs gebildet ist, die sich jeweils von dem Montageabschnitt in Richtung des ersten Endbereichs der Endbereiche des Gehäuses erstrecken.

In einigen bevorzugten Ausführungsformen ist vorgesehen, dass die ersten Stababschnitte in Umfangsrichtung des Gehäuses zwischen den zweiten Stababschnitten angeordnet sind. Diese Ausführung der Gurthalterung ist bevorzugt, denn die verschiedenen Abschnitte der Gurthalterung können durch den Metallstab einfach realisiert werden, ohne dass es im Verlauf des Metallstabs zu Überschneidungen einzelner Abschnitte kommt.

Erfindungsgemäß ist außerdem ein Sprühgerätsystem mit den Merkmalen des Anspruchs 17 vorgesehen.

Das Sprühgerätsystem umfasst ein wie vorstehend beschrieben ausgebildetes tragbares Sprühgerät. Außerdem umfasst das Sprühgerätsystem ein Gurtelement, das durch Verlagern in eine dem ersten Endbereich der Endbereiche des Gehäuses des Sprühgeräts zugewandte Einschieberichtung zwischen den Halteabschnitt und den Zwischenabschnitt einschiebbar ist, um das Sprühgerät an dem Gurtelement zu befestigen.

Vorteile und Weiterbildungsmöglichketen des Sprühgeräts sind als ebenso in Bezug auf das Sprühgerätsystem beschrieben zu verstehen.

Im Folgenden wird die Erfindung anhand der Zeichnungen näher erläutert. Dazu zeigen
- Figur 1: ein tragbares Sprühgerät gemäß einem ersten Ausführungsbeispiel;
- Figur 2: eine weitere Ansicht des in Figur 1 gezeigten Sprühgeräts;
- Figur 3: eine der Figur 1 entsprechende Ansicht, wobei das Sprühgerät an einem Gurtelement befestigt ist;
- Figur 4: ein tragbares Sprühgerät gemäß einem zweiten Ausführungsbeispiel; und
- Figur 5: eine weitere Ansicht des in Figur 3 gezeigten Sprühgeräts.

In den Figuren 1 bis 3 ist ein tragbares Sprühgerät 10 gemäß einem ersten Ausführungsbeispiel dargestellt.

Das Sprühgerät 10 umfasst ein Gehäuse 12, das vorliegend länglich ist. Das Gehäuse 12 umfasst bezogen auf seine Längserstreckung zwei Endbereiche 14 und 16, nämlich einen unteren Endbereich 14 und einen oberen Endbereich 16.

Der untere Endbereich 14 umfasst einen Boden 18. Der obere Endbereich 16 umfasst eine Aussprühöffnung 20 zum Aussprühen eines Sprühstoffs. Der Sprühstoff kann beispielsweise durch eine in dem Gehäuse 12 angeordnete Sprühstoff-Kartusche bereitgestellt werden (in den Figuren nicht gezeigt). Die Aussprühöffnung 20 ist vorliegend, bezogen auf eine Längsmittelachse des Gehäuses 12, eine Radialöffnung und somit in einer Seitenwandung des Gehäuses 12 ausgebildet. Folglich kann der Sprühstoff durch die Aussprühöffnung 20, bezogen auf die Längsmittelachse des Gehäuses 12, in radialer Richtung ausgesprüht werden.

Der obere Endbereich 16 umfasst außerdem eine Einführöffnung 22. Durch die Einführöffnung 22 ist die Sprühstoff-Kartusche in das Gehäuse 12 einführbar bzw. aus dem Gehäuse 12 entnehmbar. Die Einführöffnung 22 ist vorliegend, bezogen auf die Längsmittelachse des Gehäuses 12, eine Axialöffnung. Der Einführöffnung 22 ist ein Deckel 24 zugeordnet, der an dem Gehäuse 12 schwenkbar gelagert ist. Gemäß einem weiteren Ausführungsbeispiel kann die Einführöffnung auch in dem unteren Endbereich 14 ausgebildet sein.

In dem vorliegenden Ausführungsbeispiel ist das Gehäuse 12 mehrteilig ausgebildet. Das Gehäuse 12 umfasst einen Hauptkörper 26 und eine Bodenplatte 28, die an dem Hauptkörper 26 lösbar befestigt ist, beispielsweise durch ein oder mehrere Befestigungselemente. Der Hauptkörper ist vorliegend zylinderförmig. Die Bodenplatte 28 bildet den Boden 18 des Gehäuses 12.

Das Sprühgerät 10 umfasst außerdem eine Gurthalterung 30, die zur Befestigung des Sprühgeräts 10 an einem Gurtelement, bspw. einem Gürtel, ausgebildet ist.

Die Gurthalterung 30 ist durch einen Montageabschnitt 32 an dem unteren Endbereich 14 des Gehäuses 12 montiert. Vorliegend ist die Gurthalterung 30 durch eine zwischen dem Montageabschnitt 32 und dem Gehäuse 12 wirkende Formschlussverbindung an dem Gehäuse 12 lösbar montiert. Der Montageabschnitt 32 ragt hierzu zwischen der Bodenplatte 28 und dem Hauptkörper 26 in das Gehäuseinnere des Gehäuses 12 hinein und ist hakenartig umgebogen. Der Montageabschnitt 32 bildet, bezogen auf den Längsverlauf der Gurthalterung 30, ein erstes Längsende der Gurthalterung 30.

Die Gurthalterung 30 umfasst außerdem einen Zwischenabschnitt 34, der sich an den Montageabschnitt 32 anschließt. Der Zwischenabschnitt 34 erstreckt sich ausgehend von dem Montageabschnitt 32 in Richtung des oberen Endbereichs 16, d.h. von dem unteren Endbereich 14 weg. Mit der Erstreckung des Zwischenabschnitts 34 ist die allgemeine Erstreckung des Zwischenabschnitts 34 gemeint. Es ist nicht ausgeschlossen, dass sich einzelne Bereiche des Zwischenabschnitts 34 schräg zu dem oberen Endbereich 16 erstrecken.

Die Gurthalterung 30 umfasst außerdem einen Halteabschnitt 36, der sich an den Zwischenabschnitt 34 anschließt. Der Halteabschnitt erstreckt sich ausgehend von dem Zwischenabschnitt 34 in Richtung des unteren Endbereichs 14, d.h. von dem oberen Endbereich 16 weg. Mit der Erstreckung des Halteabschnitts 36 ist die allgemeine Erstreckung des Halteabschnitts 36 gemeint. Es ist nicht ausgeschlossen, dass sich einzelne Bereiche des Halteabschnitts 36 schräg zu dem unteren Endbereich 14 erstrecken. Ein dem unteren Endbereich 14 des Gehäuses 12 zugeordnetes Ende des Halteabschnitts 36 bildet, bezogen auf den Längsverlauf der Gurthalterung 30, das zweite Längsende der Gurthalterung 30.

In dem vorliegenden Ausführungsbeispiel wird die Gurthalterung 30 durch einen gebogenen Metallstab 38 gebildet.

Die Längsenden 40 des Metallstabs 38 ragen in das Gehäuse 12 hinein und bilden den Montageabschnitt 32 der Gurthalterung 30. Ein bezogen auf den Längsverlauf des Metallstabs 38 zwischen den Längsenden 40 angeordneter mittlerer Teil 42 des Metallstabs 38 ist zur Ausbildung des Zwischenabschnitts 34 und des Halteabschnitts 36 mäanderförmig gebogen. Die Längsenden 40 des Metallstabs 38 bilden also gemeinsam das erste Längsende der Gurthalterung 30. Das zweite Längsende der Gurthalterung 30 wird durch den mittleren Teil 42 des Metallstabs 38 gebildet. Der Längsverlauf der Gurthalterung 30 stimmt folglich mit dem Längsverlauf des Metallstabs 38 nicht überein.

Der Halteabschnitt 36 wird durch zwei erste Stababschnitte 44 des Metallstabs 38 gebildet, die sich von dem Zwischenabschnitt 34 jeweils in Richtung des unteren Endbereichs 14 des Gehäuses 12 erstrecken. Der Zwischenabschnitt 34 wird durch zwei zweite Stababschnitte 48 des Metallstabs 38 gebildet, die sich jeweils von dem Montageabschnitt 32 in Richtung des oberen Endbereichs 16 des Gehäuses 12 erstrecken. In dem vorliegenden Ausführungsbeispiel sind die ersten Stababschnitte 44 in Umfangsrichtung des Gehäuses 12 zwischen den zweiten Stababschnitten 48 angeordnet. Die zweiten Stababschnitte 48 rahmen also die ersten Stababschnitte 44 ein.

In Anbetracht der vorstehend erläuterten Ausbildung der Gurthalterung 30 kann das Sprühgerät 10 dadurch an einem Gurtelement 52 befestigt werden, dass das Gurtelement 52 in eine dem oberen Endbereich 16 des Gehäuses 12 zugewandte Einschieberichtung 54 verlagert und zwischen den Halteabschnitt 36 und den Zwischenabschnitt 34 eingeschoben wird. Ein entsprechend eingeschobenes Gurtelement 52 ist in Figur 3 dargestellt. Der Halteabschnitt 36 und der Zwischenabschnitt 34 sind dann auf einer jeweils anderen Seite des eingeschobenen Gurtelements 52 angeordnet, wobei sich das Gurtelement 52 senkrecht zu der Einschieberichtung 54 und der Längsmittelachse des Gehäuses 12 erstreckt. Um das Sprühgerät 10 von dem eingeschobenen Gurtelement 52 abzunehmen, kann das Gurtelement 52 in eine der Einschieberichtung 54 entgegengesetzte Ausschieberichtung verlagert werden. Selbstverständlich können die Befestigung und die Abnahme des Sprühgeräts 10 auch durch eine Bewegung des Sprühgeräts 10 erreicht werden. Auch eine Bewegung sowohl des Gurtelements 52 als auch des Sprühgeräts 10 ist möglich.

Um das Einschieben des Gurtelements 52 zwischen den Halteabschnitt 36 und den Zwischenabschnitt 34 zu erleichtern, ist ein dem unteren Endbereich 14 des Gehäuses 12 zugeordneter Endbereich 56 des Halteabschnitts 36 schräg zu dem Gehäuse 12 ausgerichtet und erstreckt sich von dem Gehäuse 12 weg. Der Endbereich 56 des Halteabschnitts 36 bildet dadurch eine Einschiebeführung für das Gurtelement 52. Vorliegend beträgt der Winkel zwischen dem Endbereich 56 des Halteabschnitts 36 und einer benachbarten Gehäusewandung des Gehäuses 12 etwa 40°, wie aus Figur 2 erkenntlich.

An den Endbereich 56 des Halteabschnitts 36 schließt sich ein Klemmbereich 58 des Halteabschnitts 36 an. Bei eingeschobenem Gurtelement 52 übt der Klemmbereich 58 eine Spannkraft auf das Gurtelement 52 aus. Ist kein Gurtelement 52 zwischen dem Halteabschnitt 36 und dem Zwischenabschnitt 34 eingeschoben, so liegt der Klemmbereich 58 an dem Gehäuse 12 an, wie aus Figur 2 erkenntlich.

In dem vorliegenden Ausführungsbeispiel kann das Sprühgerät 10 auch dadurch an dem Gurtelement 52 befestigt werden, dass das Gurtelement 52 in eine dem unteren Endbereich 14 des Gehäuses 12 zugewandte weitere Einschieberichtung 60 verlagert und zwischen den Zwischenabschnitt 34 und das Gehäuse 12 eingeschoben wird. Der Zwischenabschnitt 34 und das Gehäuse 12 sind dann auf einer jeweils anderen Seite des eingeschobenen Gurtelements 52 angeordnet, wobei sich das Gurtelement 52 senkrecht zu der weiteren Einschieberichtung 60 und der Längsmittelachse des Gehäuses 12 erstreckt. Um das Sprühgerät 10 von dem derart eingeschobenen Gurtelement 52 abzunehmen, kann das Gurtelement 52 in eine der weiteren Einschieberichtung 60 entgegengesetzte weitere Ausschieberichtung verlagert werden. Selbstverständlich können die Befestigung und die Abnahme des Sprühgeräts 10 auch durch eine Bewegung des Sprühgeräts 10 erreicht werden. Auch eine Bewegung sowohl des Gurtelements 52 also des Sprühgeräts 10 ist möglich.

Um das Einschieben des Gurtelements 52 zwischen den Zwischenabschnitt 34 und das Gehäuse 12 zu erleichtern, sind ein dem oberen Endbereich 16 des Gehäuses 12 zugeordneter Endbereich 62 des Halteabschnitts 36 und ein dem oberen Endbereich 16 des Gehäuses 12 zugeordneter Endbereich 64 des Zwischenabschnitts 34 schräg zu dem Gehäuse 12 ausgerichtet und erstrecken sich von dem Gehäuse 12 weg. Die Endbereiche 62 und 64 bilden dadurch eine Einschiebeführung für das Gurtelement 52. Vorliegend beträgt der Winkel zwischen den Endbereichen 62 und 64 und einer benachbarten Gehäusewandung des Gehäuses 12 etwa 40°, wie aus Figur 2 erkenntlich.

In dem vorliegenden Ausführungsbeispiel weist ein dem Montageabschnitt 32 zugeordneter Endbereich 66 des Zwischenabschnitts 34 eine von dem Gehäuse 12 weggerichtete Ausbuchtung 68 auf. Das Gurtelement 52 kann durch Verlagern in die weitere Einschieberichtung 60 bis in die Ausbuchtung 68 eingeschoben werden, sodass die Ausbuchtung 68 eine Aufnahme für das Gurtelement 52 zwischen dem Zwischenabschnitt 34 und dem Gehäuse 12 bildet. Das in die Ausbuchtung 68 eingeschobene Gurtelement 52 ist dann durch eine lösbare Schnappverbindung in der Ausbuchtung 68 gehalten.

Im Folgenden wird mit Bezug auf die Figuren 4 und 5 ein zweites Ausführungsbeispiel des Sprühgeräts 10 erläutert. Dabei wird im Wesentlichen nur auf die Unterschiede zu dem in den Figuren 1 bis 3 gezeigten Sprühgerät 10 eingegangen.

Bei dem in den Figuren 4 und 5 dargestellten Sprühgerät 10 ist eine Befestigung des Sprühgeräts 10 an dem Gurtelement 52 nur durch Einschieben des Gurtelements 52 zwischen den Halteabschnitt 36 und den Zwischenabschnitt 34 vorgesehen, nicht aber durch Einschieben des Gurtelements 52 zwischen den Zwischenabschnitt 34 und das Gehäuse 12. Dies zeigt sich beispielsweise daran, dass der Zwischenabschnitt 34 frei von der zuvor beschriebenen Ausbuchtung 68 ist. Zudem erstrecken sich die Endbereiche 62 und 64 nicht schräg zu dem Gehäuse 12, sondern entlang des Gehäuses 12.

Bei dem in den Figuren 4 und 5 dargestellten Sprühgerät 10 weist der Halteabschnitt 36 eine Ausbuchtung 70 auf, die von dem Gehäuse 12 weggerichtet ist. Das Gurtelement 52 kann durch Verlagern in die Einschieberichtung 54 in die Ausbuchtung 70 eingeschoben werden, sodass die Ausbuchtung 70 eine Aufnahme für das Gurtelement 52 bildet. Das in die Ausbuchtung 70 eingeschobene Gurtelement 52 ist dann durch eine lösbare Schnappverbindung in der Ausbuchtung 70 gehalten.

Bei dem in den Figuren 4 und 5 dargestellten Sprühgerät 10 ist außerdem eine Spreizsicherung 72 vorhanden. Die Spreizsicherung 72 ist an den ersten Stababschnitten 44 angeordnet und wirkt einem Spreizen der ersten Stababschnitte 44 relativ zueinander entgegen. Dadurch steigert die Spreizsicherung 72 die mechanische Robustheit der Gurthalterung 30.

In dem vorliegenden Ausführungsbeispiel ist die Spreizsicherung 72 durch eine Sicherungsöse 74 gebildet. Die Sicherungsöse 74 weist eine Durchgangsöffnung auf, durch die sich beide ersten Stababschnitte 44 hindurch erstrecken. Vorliegend ist die Sicherungsöse 74 durch einen gebogenen weiteren Metallstab 78 gebildet. Abweichend davon kann die Sicherungsöse 74 bspw. aus Kunststoff gefertigt sein.

Bei den in den Figuren gezeigten Ausführungsbeispielen ist der Montageabschnitt 32 an dem unteren Endbereich 14 des Gehäuses 12 montiert. In einigen anderen Ausführungsbeispielen ist der Montageabschnitt 32 an dem oberen Endbereich 16 des Gehäuses 12 montiert. Der Zwischenabschnitt 34 erstreckt sich dann von dem Montageabschnitt 32 in Richtung des unteren Endbereichs 14 und der Halteabschnitt 36 erstreckt sich von dem Zwischenabschnitt 34 in Richtung des oberen Endbereichs 16. Das Gurtelement 52 ist dann durch Verlagern in eine dem unteren Endbereich 14 zugewandte Einschieberichtung zwischen den Halteabschnitt 36 und den Zwischenabschnitt 34 einschiebbar.

## Patentansprüche

1. Tragbares Sprühgerät (10), insbesondere tragbares Reizstoff-Sprühgerät, umfassend:
- ein längliches Gehäuse (12), das bezogen auf seine Längserstreckung zwei Endbereiche (14, 16) aufweist; und
- eine Gurthalterung (30), insbesondere Gurtklemme, die wenigstens einen Montageabschnitt (32), einen Zwischenabschnitt (34) und einen Halteabschnitt (36) aufweist,
wobei die Gurthalterung (30) durch den Montageabschnitt (32) an dem Gehäuse (12) montiert ist,
wobei sich der Zwischenabschnitt (34) an den Montageabschnitt (32) anschließt und sich von dem Montageabschnitt (32) in Richtung eines ersten Endbereichs der Endbereiche (14, 16) erstreckt, und
wobei sich der Halteabschnitt (36) an den Zwischenabschnitt (34) anschließt und sich von dem Zwischenabschnitt (34) in Richtung eines zweiten Endbereichs der Endbereiche (14, 16) erstreckt, sodass ein Gurtelement (52) durch Verlagern in eine dem ersten Endbereich der Endbereiche (14, 16) des Gehäuses (12) zugewandte Einschieberichtung (54) zwischen den Halteabschnitt (36) und den Zwischenabschnitt (34) einschiebbar ist, um das Sprühgerät (10) an dem Gurtelement (52) zu befestigen.

2. Tragbares Sprühgerät (10) nach Anspruch 1, **dadurch gekennzeichnet, dass** der erste Endbereich ein oberer Endbereich (14) des Gehäuses (12) und der zweite Endbereich ein unterer Endbereich (16) des Gehäuses (12) ist, wobei der Montageabschnitt (32) an dem unteren Endbereich (14) montiert ist, wobei sich der Zwischenabschnitt (34) von dem Montageabschnitt (32) in Richtung des oberen Endbereichs (16) erstreckt, und wobei sich der Halteabschnitt (36) von dem Zwischenabschnitt (34) in Richtung des unteren Endbereichs (14) erstreckt.

3. Tragbares Sprühgerät (10) nach Anspruch 1, **dadurch gekennzeichnet, dass** der erste Endbereich ein unterer Endbereich (16) des Gehäuses (12) und der zweite Endbereich (14) ein oberer Endbereich des Gehäuses (12) ist, wobei der Montageabschnitt (32) an dem oberen Endbereich (16) montiert ist, wobei sich der Zwischenabschnitt (34) von dem Montageabschnitt (32) in Richtung des unteren Endbereichs (14) erstreckt, und wobei sich der Halteabschnitt (36) von dem Zwischenabschnitt (34) in Richtung des oberen Endbereichs (16) erstreckt.

4. Tragbares Sprühgerät (10) nach einem der vorhergehenden Ansprüche, **dadurch gekennzeichnet, dass** ein dem zweiten Endbereich der Endbereiche (14, 16) des Gehäuses (12) zugeordneter Endbereich (56) des Halteabschnitts (36) zur Ausbildung einer Einschiebeführung für das Gurtelement (52) schräg zu dem Gehäuse (12) ausgerichtet ist und sich von dem Gehäuse (12) wegerstreckt.

5. Tragbares Sprühgerät (10) nach einem der vorhergehenden Ansprüche, **dadurch gekennzeichnet, dass** der Halteabschnitt (36) eine von dem Gehäuse (12) weggerichtete Ausbuchtung (70) aufweist, die eine Aufnahme für das Gurtelement (52) bildet.

6. Tragbares Sprühgerät (10) nach einem der Ansprüche 1 bis 4, **dadurch gekennzeichnet, dass** der Halteabschnitt (36) einen länglichen Klemmbereich (58) aufweist, der gegen den Zwischenabschnitt (34) oder gegen das Gehäuse (12) vorgespannt ist.

7. Tragbares Sprühgerät (10) nach einem der vorhergehenden Ansprüche, **dadurch gekennzeichnet, dass** das Gurtelement (52) durch Verlagern in eine dem zweiten Endbereich der Endbereiche (14, 16) zugewandte weitere Einschieberichtung (60) zwischen den Zwischenabschnitt (34) und das Gehäuse (12) einschiebbar ist, um das Sprühgerät (10) an dem Gurtelement (52) zu befestigen.

8. Tragbares Sprühgerät (10) nach dem vorhergehenden Anspruch, **dadurch gekennzeichnet, dass** ein dem ersten Endbereich der Endbereiche (14, 16) des Gehäuses (12) zugeordneter Endbereich (64) des Zwischenabschnitts (34) und ein dem ersten Endbereich der Endbereiche (14, 16) des Gehäuses (12) zugeordneter Endbereich (62) des Halteabschnitts (36) zur Ausbildung einer Einschiebeführung für das Gurtelement (52) schräg zu dem Gehäuse (12) ausgerichtet sind und sich von dem Gehäuse (12) wegerstrecken.

9. Tragbares Sprühgerät (10) nach einem der Ansprüche 7 und 8, **dadurch gekennzeichnet, dass** der Zwischenabschnitt (34) eine von dem Gehäuse (12) weggerichtete Ausbuchtung (68) aufweist, die eine Aufnahme für das Gurtelement (52) bildet.

10. Tragbares Sprühgerät (10) nach einem der vorhergehenden Ansprüche, **dadurch gekennzeichnet, dass** die Gurthalterung (30) einen gebogenen Metallstab (38) aufweist.

11. Tragbares Sprühgerät (10) nach dem vorhergehenden Anspruch, **dadurch gekennzeichnet, dass** die Längsenden (40) des Metallstabs (38) an dem Gehäuse (12) montiert sind, und dass der Metallstab (38) zur Ausbildung des Zwischenabschnitts (34) und des Halteabschnitts (36) mäanderförmig gebogen ist.

12. Tragbares Sprühgerät (10) nach einem der Ansprüche 10 und 11, **dadurch gekennzeichnet, dass** der Halteabschnitt (36) durch zwei erste Stababschnitte (44) des Metallstabs (38) gebildet ist, die sich jeweils von dem Zwischenabschnitt (34) in Richtung des zweiten Endbereichs der Endbereiche (14, 16) des Gehäuses (12) erstrecken.

13. Tragbares Sprühgerät (10) nach dem vorhergehenden Anspruch, **dadurch gekennzeichnet, dass** an den ersten Stababschnitten (44) eine unabhängig von dem Metallstab (38) gefertigte Spreizsicherung (72) angeordnet ist, die einem Spreizen der ersten Stababschnitte (44) relativ zueinander entgegenwirkt.

14. Tragbares Sprühgerät (10) nach dem vorhergehenden Anspruch, **dadurch gekennzeichnet, dass** die Spreizsicherung (72) durch eine Sicherungsöse (74) mit einer Durchgangsöffnung gebildet ist, wobei sich beide ersten Stababschnitte (44) durch die Durchgangsöffnung hindurch erstrecken.

15. Tragbares Sprühgerät (10) nach einem der Ansprüche 10 bis 14, **dadurch gekennzeichnet, dass** der Zwischenabschnitt (34) durch zwei zweite Stababschnitte (48) des Metallstabs (38) gebildet ist, die sich jeweils von dem Montageabschnitt (32) in Richtung des ersten Endbereichs der Endbereiche (14, 16) des Gehäuses (12) erstrecken.

16. Tragbares Sprühgerät (10) nach dem vorhergehenden Anspruch, **dadurch gekennzeichnet, dass** die ersten Stababschnitte (44) in Umfangsrichtung des Gehäuses (12) zwischen den zweiten Stababschnitten (48) angeordnet sind.

17. Sprühgerätsystem, umfassend:
ein tragbares Sprühgerät (10) gemäß einem der vorhergehenden Ansprüche; und
ein Gurtelement (52), das durch Verlagern in eine dem ersten Endbereich der Endbereiche (14, 16) des Gehäuses (12) des Sprühgeräts (10) zugewandte Einschieberichtung (54) zwischen den Halteabschnitt (36) und den Zwischenabschnitt (34) einschiebbar ist, um das Sprühgerät (10) an dem Gurtelement (52) zu befestigen.
